# EUROPÄISCHE PATENTSCHRIFT

(11) **EP 0 456 631 B1**
(45) Veröffentlichungstag und Bekanntmachung des Hinweises auf die Patenterteilung: **09.03.1994**
(21) Anmeldenummer: 91890071.3
(22) Anmeldetag: 09.04.1991
(51) Int. Cl.: B41K 1/42

(54) **Selbstfärbestempel**
Self-inking hand stamp
Timbre à encrage automatique

(30) Priorität: 07.05.1990 AT 1022/90
(43) Veröffentlichungstag der Anmeldung: 13.11.1991
(73) Patentinhaber: WALTER JUST GESELLSCHAFT M.B.H., A-4600 Wels (AT)
(72) Erfinder: Fehling, Paul, A-4600 Wels (AT)
(74) Vertreter: Hübscher, Heiner, Dipl.-Ing.

(56) Entgegenhaltungen:
- GB-A- 322 264
- GB-A- 398 754
- GB-A- 1 029 889

## Beschreibung

Die Erfindung bezieht sich auf einen Selbstfärbestempel mit einem auf die zu stempelnde Fläche aufsetzbaren, vorzugsweise gehäuseförmigen Unterteil, einem in diesem geradlinig geführten, gegen Federkraft zur Aufsetzfläche hin verschiebbaren, eine Druckplatte od. dgl. tragenden Stempeleinsatz und einer von zwei im Unterteil gelagerten Schwenkarmen auswechselbar gehaltenen, selbst den Farbvorrat aufnehmenden Farbwalze, die in der Ruhestellung des Stempeleinsatzes unter der Wirkung einer den Schwenkarmen zugeordneten Rückholfeder an dem dem Schwenklager der Schwenkarme gegenüberliegenden Rand des Stempeleinsatzes anliegt, bei dessen Bewegung zur Aufsetzfläche hin durch das dabei erzwungene Schwenken der Schwenkarme unter Farbabgabe über die Druckplatte od. dgl. rollt und dem Stempeleinsatz schließlich seitwärts ausweicht.

Ein solcher Selbstfärbestempel ist bereits bekannt (DE-AS 1 020 648). Dabei ist die Farbwalze aber nicht bloß an den freien Enden der Schwenkarme gehalten, sondern mit ihrer verlängerten Achse beidseitig in zur Bewegungsrichtung des Stempeleinsatzes schrägen Schlitzen der beiden gegenüberliegenden Wände des Unterteiles geführt, wobei auch die Schwenkhebel keine Bohrungen für die Farbwalze aufweisen, sondern gabelförmig mit zwei Zinken ausgebildet sind. Bei der Stempelbewegung des Stempeleinsatzes führt also die Farbwalze einerseits eine Längsbewegung in den schrägen Schlitzen der Unterteilseitenwände, anderseits zwischen den gabelförmigen Zinken der Schwenkhebel aus. Die Schwenkhebel besitzen zwar eine gemeinsame Schwenkachse, sie sind aber mit dieser nicht starr verbunden, sondern an der Achse bloß angeschraubt, wobei die Schwenkhebel außerdem außerhalb des Unterteiles liegen. Schließlich ist das Schwenklager der Schwenkhebel in der Projektion auf die Aufsetzfläche innerhalb des Stempeleinsatzes bzw. sogar der an diesem befestigten Druckplatte angeordnet. Daraus ergeben sich verschiedene beträchtliche Nachteile.

Da die beiden Schwenkarme keine starre Verbindung miteinander aufweisen, können sie in einem gewissen Maße voneinander unabhängig Schwenkbewegungen durchführen, was zu einer Verklemmung bzw. Verkantung der Farbwalze in ihren Führungen Anlaß geben kann. Durch die Anordnung der Schwenkachse der Schwenkarm oberhalb des Stempeleinsatzes bzw. der Druckplatte gelangen die Schwenkarme bei der Stempelbewegung zwangsläufig in eine Stellung, in der sie zur Aufsetzfläche normal ausgerichtet sind, also sich in einer gewissen Totpunktlage befinden, die eine einwandfreie Weiterbewegung der Schwenkarme mit der Farbwalze hemmt. Durch die gabelförmige Schlitzung der Schwenkhebelenden, wobei die beiden Zinken ungleich lang ausgebildet sind, ist es zwar möglich, die Farbwalze in der untersten Stellung, in der sie dem gegen die Aufsetzfläche gedrückten Stempeleinsatz ausweicht, unter Verbiegen der Schwenkhebel auszuwechseln, jedoch muß dabei zwangsläufig die ganze Farbwalze angegriffen werden, was unweigerlich eine entsprechende Verschmutzung der Finger mit sich bringt. Schließlich besteht eine gewisse Verletzungsgefahr bzw. eine Funktionsbeeinträchtigung, wenn die beiden Schwenkhebel außerhalb des Unterteiles ihre Schwenkbewegung ausführen müssen.

Es ist zwar auch schon ein Selbstfärbestempel bekannt (GB-PS 398 754, US-PS 2 012 472), bei dem die beiden Schwenkarme innerhalb der Seitenwände des Unterteiles liegen und ihre Schwenklager in der Projektion auf die Aufsetzfläche neben dem zur Farbauftragwalze parallelen Rand des Stempeleinsatzes angeordnet sind. Dabei dient die Walze aber nur zum Auftragen der Farbe auf die Druckplatte od. dgl. und nicht als Träger des Farbvorrates. Die Farbauftragwalze muß vielmehr beim Niederdrücken des Stempeleinsatzes zunächst über eine von einem Sammler gespeiste poröse Platte od. dgl. an der Seite des Stempeleinsatzes rollen, bevor sie zur Druckplatte od. dgl. gelangt. Bei der Benützung des Stempels nach längerer Pause findet daher beim ersten Druckvorgang kaum ein Einfärben der Druckplatte od. dgl. statt, weil der dünne Farbbelag auf der Walze eingetrocknet ist und die Walze erst beim Rückgang des Stempeleinsatzes über die poröse Platte od. dgl. zur Farbaufnahme rollt. Weitere Nachteile sind die große Bauhöhe und die übrigen verhältnismäßig großen Abmessungen, die sich durch den umständlichen und mangelhaften Einfärbevorgang ergeben. Die Farbauftragwalze ist nicht auswechselbar und die beiden Schwenkarme können in ungünstiger Weise Relativbewegungen ausführen, da sie nur durch die Walze miteinander verbunden und durch je eine Feder belastet sind.

Der Erfindung liegt demnach die Aufgabe zugrunde, diese Mängel zu beseitigen und einen Selbstfärbestempel der eingangs geschilderten Art zu schaffen, bei dem hinsichtlich der Schwenkhebelbewegung volle Funktionssicherheit gewährleistet ist, eine vereinfachte Konstruktion erreicht wird und ein Auswechseln der Farbwalze leicht und ohne Verschmutzungsgefahr für die Bedienungsperson durchführbar ist.

Die Erfindung löst die gestellte Aufgabe zunächst dadurch, daß die beiden in an sich bekannter Weise innerhalb der Seitenwände des Unterteiles liegenden Schwenkarme durch einen ihre Schwenkwelle bildenden Querteil zu einem starren Bügel verbunden sind, dessen Schwenklager, wie an sich ebenfalls bekannt, in der Projektion auf die Aufsetzfläche neben dem zur Farbwalze parallelen Rand des Stempeleinsatzes angeordnet ist.

Durch die Verbindung der beiden Schwenkhebel zu einem starren Bügel ist die gleichzeitige und gleichmäßige Schwenkbewegung beider Schwenkarme gewährleistet, so daß es zu keinen Verkantungen oder Verklemmungen kommen kann, zumal die Farbwalze ausschließlich an den Schwenkarmen gelagert ist und keiner zusätzlichen Schlitzführung od. dgl. im Unterteil bedarf, was auch eine entsprechende Konstruktionsvereinfachung mit sich bringt. Da das Schwenklager des Bügels in der Projektion auf die Aufsetzfläche neben dem zur Farbwalze parallelen Rand des Stempeleinsatzes angeordnet ist, wird während der ganzen Schwenkbewegung des Bügels bzw. der Schwenkarme eine Totpunktlage vermieden, so daß keine Funktionsstörungen auftreten können. Die Schwenkarme bzw. Bügel sind bzw. ist innerhalb des gehäuseförmigen Unterteiles angeordnet, so daß bei der Benützung des Stempels diese sich sonst störend bewegenden Teile abgedeckt und unsichtbar sind.

Um eine einfache Montage zu ermöglichen, ist das Schwenklager des Bügels von wenigstens einem etwa halbschalenförmigen Ansatz der Gehäusewand des Unterteiles gebildet; der die Schwenkwelle bildende Querteil des Bügels braucht also nur in diese Halbschale eingesetzt zu werden. Da der gehäuseförmige Unterteil in der Regel zweiteilig ausgeführt sein wird, ist es dann zweckmäßig, am jeweils anderen Gehäuseteil Nasen od. dgl. vorzusehen, um ein Austreten der eingelegten Schwenkwelle aus dem halbschalenförmigen Ansatz zu verhindern.

Der von den Schwenkarmen und dem Querteil gebildete starre Bügel setzt naturgemäß besondere Vorkehrungen zum Einbringen der Farbwalze voraus. Demnach weist einer der beiden Schwenkhebel an seinem freien Ende eine Bohrung zur Aufnahme eines Lagerzapfens der Farbwalze auf, der einen verbreiterten und durch Schlitzung elastisch zusammendrückbaren Kopf besitzt, wogegen der andere Schwenkhebel mit einem dem Farbwalzengrößtdurchmesser entsprechenden Lagerloch versehen ist. Dabei weist der gehäuseförmige Unterteil in seinen Seitenwänden im Bereich der Schwenkbewegungsbahn der Farbwalze Einsetz- bzw. Ausstoßlöcher auf. Durch das Einsetzloch kann also eine Farbwalze mit ihrem Lagerzapfen voran durch das Lagerloch hindurch eingeführt werden, wobei dann der Lagerzapfen an der anderen Seite unter elastischem Zusammendrückken seines Kopfes in die Bohrung des gegenüberliegenden Schwenkhebels eindringt. Der sich wieder weitende Kopf bringt die erforderliche Festlegung der Farbwalze in axialer Richtung mit sich. Umgekehrt braucht zum Enfernen der Farbwalze nur auf den Kopf des Lagerzapfens durch das Ausstoßloch in der Seitenwand des Unterteiles gedrückt zu werden, um die Farbwalze in entgegengesetzter Richtung, also zum Lagerloch hin und durch dieses hinaus verschieben bzw. auswerfen zu können.

Man könnte im Lagerloch mit der dem Farbwalzengrößtdurchmesser entsprechenden Weite die Farbwalze unmittelbar lagern. Dies hätte aber wegen des vergleichsweise großen Durchmessers auch hohe Reibungskräfte zwischen der Lagerlochwandung und dem darin gelagerten Walzenteil zur folge. Um diese Reibungskräfte zu verringern, die Farbwalze also leicht drehbar zu lagern, ist in weiterer Ausbildung der Erfindung die Farbwalze mit einer auf einem Zapfen mit geschlitztem Kopf drehbaren Scheibe im Lagerloch des betreffenden Schwenkhebels gelagert.

Um die Farbwalze mit ihrem eingefärbten farbträger nicht direkt angreifen und sich dadurch schmutzig machen zu müssen, besitzt schließlich jede neue Farbwalze an Ihrem Ende mit der drehbaren Scheibe einen mit einer Sollbruchstelle versehenen Griffansatz. Die Farbwalze wird also an diesem Griffansatz erfaßt und in den Stempel bzw. in den Bügel eingeführt, wonach dann der Griffansatz abgebrochen wird. Mehrere Farbwalzen mit Griffansatz können als Vorrat gemeinsam verpackt werden. Ein Schmutzigmachen beim Ausstoßen der verbrauchten Farbwalzen ist auch nicht zu befürchten, da diese ja eben nur mit einem geeigneten Werkzeug aus dem Stempel hinausgedrückt zu werden brauchen.

In der Zeichnung ist der Erfindungsgegenstand in einem Ausführungsbeispiel vereinfacht dargestellt, und zwar zeigen
- Fig. 1: einen Selbstfärbestempel im Querschnitt,
- Fig. 2: im Längsschnltt nach der Linie II-II der Fig. 1 und
- Fig. 3: das untere Ende des Bügels mit der Farbwalze im größeren Maßstab im Teilschnitt.

Der Selbstfärbestempel weist einen auf die zu stempelnde Fläche aufsetzbaren gehäuseförmigen Unterteil 1 auf und einen in diesem geradlinig geführten, gegen die Kraft einer Feder 2 zur Aufsetzfläche hin verschiebbaren Stempeleinsatz 3 auf, der eine Druckplatte 4 od. dgl. trägt. Im Unterteil 1 sind zwei Schwenkarme 5 angeordnet, die durch einen ihre Schwenkwelle bildenden Querteil 6 zu einem starren Bügel verbunden sind. Die Schwenklager dieses Bügels 5, 6 werden von etwa halbschalenförmigen Ansätzen 7 der Gehäusewand des Unterteiles 1 gebildet. In der Vertikalprojektion auf die Aufsetzfläche sind die Schwenklager bzw. die Halbschalen 7 neben dem Stempeleinsatz 3 angeordnet, wie dies Fig. 1 deutlich erkennen läßt.

Die Schwenkarme 5 halten eine Farbwalze 8, die in der in den Fig. 1 und 2 mit vollen Linien ausgezogenen Ruhestellung des Stempeleinsatzes 3 an dem dem Schwenklager 7 gegenüberliegenden Rand des Stempeleinsatzes 3 anliegt. Die Schwenkarme 5 bzw. der Bügel 6 stehen bzw. steht unter der Wirkung einer Rückholfeder 9, die das Bestreben hat, den Bügel aufwärts, d. h. die Farbwalze 8 gegen die Druckplatte 4 zu drücken. Bei der Bewegung des Stempeleinsatzes 3 zur Aufsetzfläche hin rollt die Farbwalze 8 über die Druckplatte 4 und weicht schließlich dem Stempeleinsatz 3 aus (strichlierte Stellung nach den Fig. 1 und 2).

Zur Montage bzw. zum Ausstoßen der Farbwalze 8 ist der Unterteil 1 in seinen Seitenwänden im Bereich der Schwenkbewegungsbahn der Farbwalze 8 mit Einsetz- bzw. Ausstoßlöchern 10 versehen. Einer der beiden Schwenkhebel 5 (der rechte in den Fig. 2 und 3) weist an seinem freien Ende eine Bohrung 11 zur Aufnahme eines Lagerzapfens 12 der Farbwalze 8 auf, der einen verbreiterten und durch Schlitzung elastisch zusammendrückbaren Kopf 13 besitzt. Der andere (linke) Schwenkhebel 5 ist mit einem dem Farbwalzengrößtdurchmesser entsprechenden Lagerloch 14 versehen, wobei die Farbwalze 8 mit einer ebenfalls auf einem Zapfen 15 mit geschlitztem Kopf drehbaren Scheibe 16 im Lagerloch 14 des betreffenden Schwenkhebels 5 gelagert ist. Wie die Fig. 3 zeigt, ist die Farbwalze 8 bzw. die drehbare Scheibe 16 mit einem mit ihr über eine Sollbruchstelle 17 verbundenen Griffansatz 18 ausgestattet.

## Patentansprüche

1. Selbstfärbestempel mit einem auf die zu stempelnde Fläche aufsetzbaren, vorzugsweise gehäuseförmigen Unterteil (1), einem in diesem geradlinig geführten, gegen Federkraft zur Aufsetzfläche hin verschiebbaren, eine Druckplatte (4) od. dgl. tragenden Stempeleinsatz und einer von zwei im Unterteil (1) gelagerten Schwenkarmen (5) auswechselbar gehaltenen, selbst den Farbvorrat aufnehmenden Farbwalze (8), die in der Ruhestellung des Stempeleinsatzes (3) unter der Wirkung einer den Schwenkarmen (5) zugeordneten Rückholfeder (9) an dem dem Schwenklager (7) der Schwenkarme (5) gegenüberliegenden Rand des Stempeleinsatzes (3) anliegt, bei dessen Bewegung zur Aufsetzfläche hin durch das dabei erzwungene Schwenken der Schwenkarme (5) unter Farbabgabe über die Druckplatte (4) od. dgl. rollt und dem Stempeleinsatz (3) schließlich seitwärts ausweicht, dadurch gekennzeichnet, daß die beiden innerhalb der Seitenwände des Unterteiles (1) liegenden Schwenkarme (5) durch einen ihre Schwenkwelle bildenden Querteil (6) zu einem starren Bügel (5, 6) verbunden sind, dessen Schwenklager (7), in der Projektion auf die Aufsetzfläche neben dem zur Farbwalze (8) parallelen Rand des Stempeleinsatzes (3) angeordnet ist.

2. Selbstfärbestempel nach Anspruch 1, dadurch gekennzeichnet, daß das Schwenklager des Bügels (5, 6) von wenigstens einem etwa halbschalenförmigen Ansatz (7) der Gehäusewand des Unterteiles (1) gebildet ist.

3. Selbstfärbestempel nach Anspruch 1, dadurch gekennzeichnet, daß einer der beiden Schwenkhebel (5) an seinem freien Ende eine Bohrung (11) zur Aufnahme eines Lagerzapfens (12) der Farbwalze (8) aufweist, der einen verbreiterten und durch Schlitzung elastisch zusammendrückbaren Kopf (13) besitzt, wogegen der andere Schwenkhebel (5) mit einem dem Farbwalzengrößtdurchmesser entsprechenden Lagerloch (14) versehen ist, und daß der gehäuseförmige Unterteil (1) in seinen Seltenwänden im Bereich der Schwenkbewegungsbahn der Farbwalze (8) Einsetz- bzw. Ausstoßlöcher (10) aufweist.

4. Selbstfärbestempel nach Anspruch 3, dadurch gekennzeichnet, daß die Farbwalze (8) mit einer auf einem Zapfen (15) mit geschlitztem Kopf drehbaren Scheibe (16) im Lagerloch (14) des betreffenden Schwenkhebels (5) gelagert ist.

5. Selbstfärbestempel nach den Ansprüchen 3 und 4, dadurch gekennzeichnet, daß die Farbwalze (8) an ihrem Ende mit der drehbaren Scheibe (16) einen mit einer Sollbruchstelle (17) versehenen Griffansatz (18) besitzt.

## Claims

1. A self-inking stamp comprising a bottom part (1) preferably in the form of a casing, for positioning on the surface to be stamped, a stamp insert bearing a printing plate (4) or the like and guided in a straight line in the bottom part and movable against spring force towards the positioning surface, and an inking roller (8) which holds the ink supply and is replaceably held by two swivel arms (5) positioned in the bottom part (1) and, in the inoperative position of the stamp insert (3), is acted upon by a return spring (9) associated with the swivel arms (5) so as to abut the edge of the stamp insert (3) remote from the pivot (7) of the swivel arms (5), and when the stamp insert moves towards the positioning surface, the swivel arms (5) are automatically pivoted and the inking roller rolls over the printing plate (4) or the like and releases ink and finally moves sideways out of the way of the stamp insert (3), characterised in that the two swivel arms (5), which are disposed inside the side walls of the bottom part (1), are pivoted on and connected by a transverse member (6) to form a rigid yoke (5, 6) having a pivot (7) disposed in the projection on the positioning surface beside the edge of the stamp insert (3) parallel to the inking cylinder (8).

2. A self-inking stamp according to claim 1,
characterised in that the pivot of the yoke (5, 6) is formed by at least one approximately half-shell-shaped extension (7) of the casing wall of the bottom part (1).

3. A self-inking stamp according to claim 1,
characterised in that one of the two swivel levers (5), at its free end, has a bore (11) for receiving a journal (12) of the inking roller (8), the journal having a wide head (13) which is slotted so as to be resiliently compressible, whereas the other swivel lever (5) is formed with a bearing hole (14) equal to the maximum diameter of the inking roller, and the casing-shaped bottom part (1) has side walls formed with insertion or ejection holes (10) in the neighbourhood of the swivelling travel of the inking roller (8).

4. A self-inking stamp according to claim 3,
characterised in that the inking roller (8) has a disc (16) with a slotted head and rotatable on a journal (15) and mounted in the bearing hole (14) of the respective swivel lever (5).

5. A self-inking stamp according to claims 3 and 4,
characterised in that the end of the inking roller (8) comprising the rotatable disc (16) has a handle attachment (18) provided with an intentional weak point (17).

## Revendications

1. Tampon auto-encreur avec une partie inférieure (1), de préférence en forme de boîtier, pouvant être appliquée sur la surface à tamponner, une garniture de tampon, guidée de façon rectiligne dans la partie inférieure (1), déplaçable en direction de la surface d'application à l'encontre de la force d'un ressort, portant un cliché (4) ou analogue, et un rouleau encreur (8), recevant lui-même la réserve d'encre, maintenu, de façon à pouvoir être changé, par deux bras pivotants (5), tourillonnant dans la partie inférieure (1), le rouleau encreur (8) appuyant, dans la position de repos de la garniture (3) de tampon, sous l'action d'un ressort de rappel (9) associé aux bras pivotants (5), sur le bord de garniture de tampon (3) opposé au palier de pivotement (7) des bras pivotants (5), le déplacement de la garniture (3) de tampon vers la surface d'application provoquant, du fait du pivotement alors contraint des bras pivotants (5), un roulement accompagné de fourniture d'encre sur le cliché (4) ou analogue et leur écartement final sur le côté par rapport à la garniture de tampon (3),
caractérisé en ce que les deux bras pivotants (5), situés à l'intérieur des parois latérales de la partie inférieure (1), sont reliés au moyen d'une partie transversale (6) constituant leur arbre de pivotement, pour former un étrier (5, 6) rigide, dont le palier de pivotement (7) est disposé à côté du bord, parallèle au rouleau encreur (8), de la garniture de tampon (3), lorsqu'on observe en projection sur la surface d'application.

2. Tampon auto-encreur selon la revendication 1,
caractérisé en ce que le palier de pivotement de l'étrier (5, 6) est formé par au moins un appendice (7), à peu près en forme de demi-coquille, de la paroi de boîtier de la partie inférieure (1)..

3. Tampon auto-encreur selon la revendication 1,
caractérisé en ce que l'un des deux leviers de pivotement (5) présente à son extrémité libre un perçage (11) destiné à recevoir un tourillon de palier (12) du rouleau encreur (8), qui comporte une tête (13) agrandie et susceptible d'être assemblée par un enfoncement présentant une élasticité au moyen d'une fente, alors que par contre l'autre levier pivotant (5) est pourvu d'un trou de palier (14) correspondant au diamètre maximal du rouleau encreur, et en ce que la partie inférieure (1) en forme de boîtier présente dans ses parois latérales des trous d'insertion, respectivement d'éjection (10), réalisés dans la zone de la trajectoire de déplacement du rouleau encreur (8).

4. Tampon auto-encreur selon la revendication 3,
caractérisé en ce que le rouleau encreur (8) tourillonne, par un disque (16) susceptible de tourner sur un tourillon (15) à tête fendue, dans un trou de palier (14) du levier de pivotement (5) concerné.

5. Tampon auto-encreur selon les revendications 3 et 4,
caractérisé en ce que le rouleau encreur (8) comporte, à son extrémité pourvue du disque tournant (16), un appendice de préhension (18) pourvu d'un point destiné à la rupture (17).
